# EUROPÄISCHE PATENTSCHRIFT

(11) **EP 2 231 485 B1**
(45) Veröffentlichungstag und Bekanntmachung des Hinweises auf die Patenterteilung: **12.09.2012**
(21) Anmeldenummer: 08775158.2
(22) Anmeldetag: 16.07.2008
(51) Int. Cl.: B65D 43/02

(54) **DECKEL ZUM VERSCHLIESSEN EINES BEHÄLTERS**
COVER FOR CLOSING A CONTAINER
COUVERCLE DE FERMETURE D'UN RÉCIPIENT

(30) Priorität: 30.04.2008 DE 202008006002 U
(43) Veröffentlichungstag der Anmeldung: 29.09.2010
(73) Patentinhaber: Huhtamäki Oyj, 02150 Espoo (FI)
(72) Erfinder: KNIPE, Stephen, Hampshire PO11 9TG (GB)
(74) Vertreter: Kutzenberger, Helga
(86) Internationale Anmeldenummer: PCT/EP2008/059339
(87) Internationale Veröffentlichungsnummer: WO 2009/089927

(56) Entgegenhaltungen:
- EP-A- 1 787 916
- US-A- 4 194 645
- US-A1- 2005 274 727
- US-A1- 2008 017 651
- US-E- R E28 797

## Beschreibung

Die Erfindung bezieht sich auf einen Deckel zum Verschliessen eines Behälters, der an seinem oberen Rand eine umlaufende Verdickung aufweist, wobei der Deckel aus einer Kunststoffolie tiefgezogen oder im Spritzgussverfahren hergestellt ist und einen die Verdickung des Behälters übergreifenden, im wesentlichen nach unten gerichteten Randflansch aufweist.

Derartige Deckel sind in einer Vielzahl bekannt. Sie werden im allgemeinen maschinell auf den Behälter aufgebracht und halten dort meist ausreichend gut.

Ein solcher bekannter Deckel ist beispieslweise aus der U5R E258 797 E

Der Erfindung liegt die Aufgabe zugrunde, einen Deckel der genannten Art so auszugestalten, dass er von Hand auf den Behälter aufgebracht werden kann und dabei einen sicheren Verschluss gewährleistet.

Diese Aufgabe wird erfindungsgemäß dadurch gelöst, dass der Deckel die Merkmale des Anspruchs 1 aufweist.

Durch diese Ausgestaltung mit einer Vielzahl von Vorsprüngen wird zum Aufbringen des Deckels ein nicht zu geringer Kraftaufwand benötigt, der ein deutlich hörbares Aufschnappen des Deckels zur Folge hat. Damit ist gewährleistet, dass das vollständige Aufbringen des Deckels erfolgt und akustisch kontrolliert werden kann. Zudem wird durch diese Vielzahl von Vorsprüngen auch ein sicherer Halt des Deckels am Behälter gewährleistet.

Damit ist gewährleistet, dass sich der Deckel mit seinen Vorsprüngen nicht am Rand des Behälters verhakt.

Dadurch wird trotz der Vielzahl an Vorsprüngen der Deckel noch von Hand auf den Behälter aufsetzbar, während durch die steileren inneren Dachflächen ein sehr effektiver Halt gewährleistet wird.

Eine weitere vorteilhafte Ausgestaltung der Erfindung ist dadurch gekennzeichnet, dass die Vorsprünge in einem geringen Abstand von einander angeordnet sind.

Dadurch wird eine sehr gute Steifigkeit des Deckels erzielt, was besonders beim Aufsetzen des Deckels auf den Behälter zum Tragen kommt.

Als sehr vorteilhaft hat es sich dabei erwiesen, wenn der gegen den Behälter eingezogene bzw. ausgestellte Deckelflächen-Teil ringförmig ausgebildet ist.

Eine weitere vorteilhafte Ausgestaltung der Erfindung ist durch gekennzeichnet, dass der innerhalb des ringförmigen Deckelflächen-Teils liegende MittendeckelaAbschnitt topfförmig ausgebildet ist.

Das trägt ebenfalls zur weiteren Versteifung des Deckels bei.

Dies wird noch unterstützt, wenn gemäß einer weiteren Ausgestaltung der Erfindung der topfförmige MittendeckelaAbschnitt nach aussen ausgeformt ist.

Ebenfalls als sehr vorteilhaft hat es sich erwiesen, wenn gemäß einer weiteren Ausgestaltung der Erfindung zwischen dem topfförmigen Mittendeckelabschnitt und dem ringförmigen Deckelflächen-Teil eine weitere, im wesentlichen eben und ringförmig ausgebildete Deckelfläche vorgesehen ist.

Als sehr vorteilhaft hat es sich auch ergeben, wenn im Deckel mehrere Vertiefungen bzw. Erhebungen vorgesehen sind.

Erfindungsgemäß sind die Vertiefungen bzw. Erhebungen im ringförmigen Deckelflächen-Teil vorgesehen.

Dabei ist es besonders vorteilhaft, wenn die Vertiefungen an die ebene Deckelfläche anschliessend angeordnet sind.

Besonders günstig ist es dabei, wenn gemäß einer weiteren Ausgestaltung der Erfindung die Vertiefungen zur ebenen Deckelfläche hin eine größere Tiefe aufweisen als zum Randflansch hin.

Damit wird die Steifigkeit des Deckels ganz wesentlich erhöht. Das Deckelmaterial kann dünner ausgebildet werden, was eine nicht unerhebliche Materialersparnis zur Folge hat.

Dabei hat es sich als besonders vorteilhaft erwiesen, wenn gemäß einer weiteren Ausgestaltung der Erfindung die Vertiefungen zur ebenen Deckelfläche hin eine größere Breite aufweisen als zum Randflansch hin.

Hierdurch wird zusätzlich zu der erzeugten strukturellen Steifigkeit noch eine Elastizität in den Deckel eingebracht, die ein noch besseres und sichereres Einschnappen des Deckels auf dem Behälter sicherstellt.

Eine weitere, sehr vorteilhafte Ausgestaltung der Erfindung ist dadurch gekennzeichnet, dass unterschiedlich gestaltete Vertiefungen und Erhebungen vorgesehen sind, die jeweils abwechselnd angeordnet sind.

Bei einer weiteren vorteilhaften Ausgestaltung der Erfindung ist vorgesehen, dass innerhalb des Bodens des topfförmigen Mittendeckelabschnittes eine Sollbruchstelle oder Durchbrechung vorgesehen ist.

Über diese Sollbruchstelle oder Durchbrechung kann beispielsweise ein Trinkhalm in den Behälter eingeführt werden.

Gemäß einer vorteilhaften Ausgestaltung der Erfindung ist die Sollbruchstelle und/oder Durchbrechung durch zwei kreuzfönnig angeordnete Schnittlinien gebildet.

Eine weitere vorteilhafte Ausgestaltung der Erfindung liegt darin, dass in den Deckel unterschiedliche Informationen eingeprägt sind.

Dabei ist es besonders vorteilhaft, wenn gemäß einer weiteren Ausgestaltung der Erfindung die Informationen in der ebenen Deckelfläche angeordnet sind.

Dadurch sind die Informationen gut sichtbar, aber dennoch vor Beschädigungen geschützt.

Es hat sich erfindungsgemäß auch als sehr vorteilhaft erwiesen, wenn eine innere Dichtlippe oder Dichtflanke vorgesehen ist, welche sich an der Innenseite des Behälters eng anzulegen vermag.

Damit wird eine sehr gute Dichtheit des Deckels gegenüber dem Behälter sichergestellt. Im Behälter befindliche Flüssigkeit wird daran gehindert bis an die Verdickung zu gelangen. Durch die doppelte Dichtung an Dichtlippe bzw. Dichtflanke und Verdickung ist der mit dem erfindungsgemäßen Deckel verschlossene Behälter auch schwallwasserdicht.

In der Zeichnung ist die Erfindung anhand eines Ausführungsbeispiels veranschaulicht. Dabei zeigen:
Fig. 1 ein Schaubild eines becherförmigen Behälters mit aufgesetztem Deckel,
Fig. 2 ein Schaubild des Deckels,
Fig. 3 einen Schnitt durch den Deckel,
Fig. 4 einen weiteren Schnitt durch den Deckel,
Fig. 5 eine Seitenansicht des Deckels,
Fig. 6 eine Draufsicht des Deckels,
Fig. 7 ein Schaubild eines weiteren Deckels,
Fig. 8 eine Seitenansicht dieses Deckels,
Fig. 9 einen Schnitt durch diesen Deckel,
Fig.10 einen weiteren Schnitt durch diesen Deckel und
Fig.11 eine Draufsicht auf diesen Deckel.

Mit 1 ist in Fig. ein becherförmiger Behälter bezeichnet, der beispielsweise aus beschichtetem Karton gewickelt ist und an seinem oberen, offenen Ende eine nach aussen gewickelte Rolle 2 aufweist. Auf diesen Behälter 1 ist ein Deckel 3 aufgesetzt, der aus einer Kunststoffolie im Tiefziehverfahren oder durch Spritzgiessen hergestellt ist und einen Randflansch 4 enthält, der nach unten weist und leicht nach aussen ausgestellt ist. In diesem Randflansch 4 ist eine Vielzahl von nach innen gerichteten Vorsprüngen 5 vorgesehen, die im auf den Behälter 1 aufgesetzten Zustand unter die Rolle 2 greifen und den Deckel am Behälter festlegen. Diese Vorsprünge 5 sind im Querschnitt gesehen dachförmig ausgebildet, wobei die nach unten gerichtete Dachfläche weniger steil ausgebildet ist als die obere Dachfläche. Dadurch kann die untere Dachfläche leicht auf die Rolle 2 aufgleiten, während die obere Dachflache weniger leicht über die Rolle 2 gleitet und damit dem Deckel 3 einen festen Halt gewährt.

Die Vorsprünge 5 sind darüber hinaus sehr eng nebeneinander angeordnete, so dass der Deckel insgesamt sehr fest auf dem Behälter hält.

Vom Randflansch 4 ausgehend schliesst an einen wenigstens annähernd senkrecht verlaufenden Absatz 6 nach innen ein Deckelflächen-Teil 7 an, der schräg nach innen eingezogen ist. Dieser Deckelflächen-Teil 7 kann jedoch auch nach aussen ausgestellt sein, wie in den Figuren 7, 8, 9, 10 und 11 dargestellt. Dort ist der nach aussen ausgestellte Deckelflächenteil mit der Ziffer 71 bezeichnet. Im Mittelabschnitt des Deckels ist eine Deckelflächen 8 vorgesehen, der beim dargestellten Ausführungsbeispiel kreisförmig um einen erhaben gegenüber der Deckelfläche 7 bzw. 71 und dem Deckelflächen-Abschnitt angeordneten und topfförmig ausgebildeten Mittendeckelabschnitt 9 angeordnet ist.

Die Deckelfläche 8 ist im wesentlichen eben ausgebildet. Im Deckelflächenteil 7 bzw. 71 sind gleichmässig über den Umfang Vertiefungen 10 angeordnet, die nicht nur die Deckelflächen 8, sondern den gesamten Deckel 3 versteifen. Die Vertiefungen 10 weisen dabei zur Deckelmitte hin eine größere Tiefe als zum Randflansch 4 hin auf. Zudem ist die Breite der Vertiefungen 10 an ihrem inneren Ende größer als an ihrem äußeren Ende.

Die Vertiefungen 10 grenzen direkt an die Deckelflächen 8 an, können aber auch einen Abstand zu diesen einnehmen.

Zwischen benachbarten Vertiefungen 10 können noch Erhebungen 11 vorgesehen sein, die in den gezeigten Beispielen einen ovalen Querschnitt aufweisen und abgerundet ausgebildet sind. Diese sorgen für eine weitere Versteifung des Deckels 3.

Im Mittendeckelabschnitt 9 sind zwei gekreuzte Schnittlinien 12 vorgesehen, die eine Schwächung des Deckelmaterials erzeugen. In diese durch diese beiden Schnittlinien 12 definierte Öffnung kann ein Strohhalm in den mit dem Deckel 3 verschlossenen Becher 1 eingesteckt werden.

Die Wände des Behälters 1 sind zur Rolle 2 hin wenigstens geringfügig nach aussen geneigt.

Der Absatz 6 dagegen ist senkrecht ausgebildet, so daß dieser wenigstens mit seiner unteren Kante gegen die Wände des Behälters 1 gedrückt wird und so für eine Abdichtung sorgt. Im Behälter enthaltene Flüssigkeit kann so nicht bis zur Rolle 2 und zum Randflansch 4 gelangen. Dadurch ist der Behälter 1 wenigstens schwalldicht verschlossen.

Es ist dabei auch denkbar, daß der Absatz 6 annähernd parallel zu den Wänden verläuft und so eine Abdichtung geschaffen wird.

Der Deckel 3 kann vor allem im Bereich der Deckelflächen 8 Beschriftungen tragen, die beispielsweise eingeprägt sein können.

Die Kunststoff-Folie aus der der Deckel 3 hergestellt wird, kann aus ein- oder mehrlagigem Material gefertigt sein. Es ist denkbar, daß hierfür PS, PE, PP, PET oder aber auch biologische Materialien wie beispielsweise PLA eingesetzt werden. Andere Materialien sind denkbar. Der Deckel kann sowohl auf seiner Innenseite als auch auf seiner Aussenseite beschichtet sein. An Beschichtungen ist zum beispielsweise eine Metallisierung oder ein Antihaft- oder Trennmittel denkbar.

Es ist auch denkbar, daß bei Einsatz von biologisch abbaubaren und dabei oftmals wasserlöslichen Materialien die Innenseite des Deckelmaterials mit einer dünnen PE Schicht oder einem anderen Kunststoff geschützt ist.

Der Deckel 3 kann mittels eines beliebigen thermoplastischen Umformungsverfahren ausgeformt werden.

Aufgrund des beschriebenen strukturellen Aufbaus des Deckels 3 rastet dieser akustisch wahrnehmbar auf der Rolle 2 ein und weist eine hervorragende Stabilität auf.

Zudem ist durch die Stabilität und die Ausrüstung mit einer Dichtflanke eine hervorragende Schwalldichtigkeit gewährleistet. Die Rolle 2 ist vor Flüssigkeit geschützt, bildet aber in Kombination mit dem Randflansch 4 eine weitere Abdichtung.

Aufgrund der hohen Stabilität ist es möglich die Materialdicke des Deckels 3 erheblich zu reduzieren, wodurch Material und Kosten eingespart werden können.

## Patentansprüche

1. Deckel (3) zum Verschließen eines Behälters (1), der an seinem oberen Rand eine umlaufende Verdickung (2) aufweist, wobei der Deckel (3) aus einer Kunststofffolie tiefgezogen oder im Spritzgussverfahren hergestellt ist und einen die Verdickung (2) des Behälters (1) übergreifenden, im wesentlichen nach unten gerichteten Randflansch (4) aufweist, wobei der Randflansch (4) wenigstens geringfügig nach außen geneigt ausgebildet ist und mit einer Vielzahl nach innen gerichteter Vorsprünge (5) versehen ist, welche unter die Verdickung (2) des Behälters (1) zu greifen vermögen, wobei die Vorsprünge (5) im Schnitt gesehen dachförmig ausgebildet sind, wobei die untere der beiden Dachflächen flacher angeordnet ist als die obere Dachfläche **dadurch gekennzeichnet, dass** im Deckel (3) mehrere Vertiefungen (10) vorgesehen sind und sich die Tiefe der Vertiefungen (10) zum Randflansch (4) hin vermindert.

2. Deckel nach einem der Ansprüche 1, **dadurch gekennzeichnet, dass** die Vorsprünge (5) in einem geringen Abstand von einander angeordnet sind.

3. Deckel nach einem der vorhergehenden Ansprüche, **dadurch gekennzeichnet, dass** die vom Randflansch (4) begrenzte Deckelfläche wenigstens auf einem Teil ihrer Erstreckung wenigstens geringfügig gegen den Behälter (1) eingezogen oder ausgestellt ist.

4. Deckel nach Anspruch 3, **dadurch gekennzeichnet, dass** der gegen den Behälter (1) eingezogene bzw. ausgestellte Deckelflächen-Teil (7,71) ringförmig ausgebildet ist.

5. Deckel nach Anspruch 4, **dadurch gekennzeichnet, dass** der innerhalb des ringförmigen Deckelflächen-Teils (7,71) liegende Mittendeckelabschnitt (9) topfförmig ausgebildet ist.

6. Deckel nach Anspruch 5, **dadurch gekennzeichnet, dass** der topfförmige Mittendeckelabschnitt (9) nach außen ausgeformt ist.

7. Deckel nach einem der vorangehenden Ansprüche, **dadurch gekennzeichnet, dass** zwischen dem topfförmigen Mittendeckelabschnitt (9) und dem ringförmigen Deckelflächen-Teil (7,71) die weitere eben und ringförmig ausgebildete Deckelfläche (8) vorgesehen ist.

8. Deckel nach einem der vorhergehenden Ansprüche, **dadurch gekennzeichnet, dass** im Deckel (3) mehrere Erhebungen (11) vorgesehen sind.

9. Deckel nach einem der voranstehenden Ansprüche, **dadurch gekennzeichnet, dass** die Vertiefungen bzw. Erhebungen im ringförmigen Deckelflächen-Teil (7,71) vorgesehen sind.

10. Deckel nach einem der voranstehenden Ansprüche, **dadurch gekennzeichnet, dass** die Vertiefungen (10) an die ebene Deckelfläche (8) anschließend angeordnet sind.

11. Deckel nach einem der voranstehenden Ansprüche, **dadurch gekennzeichnet, dass** die Vertiefungen (10) zur ebenen Deckelfläche (8) hin eine größere Breite aufweisen als zum Randflansch (4) hin.

12. Deckel nach einem der Ansprüche 8 - 12, **dadurch gekennzeichnet, dass** unterschiedlich gestaltete Vertiefungen (10) und Erhebungen (11) vorgesehen sind, die jeweils abwechselnd angeordnet sind.

13. Deckel nach Anspruch 5 oder 6, **dadurch gekennzeichnet, dass** innerhalb des Bodens des topfförmigen Mittendeckelabschnittes (9) eine Sollbruchstelle oder Durchbrechung vorgesehen ist.

14. Deckel nach Anspruch 14, **dadurch gekennzeichnet, dass** die Sollbruchstelle und/oder Durchbrechung durch zwei kreuzförmig angeordnete Schnittlinien (12) gebildet ist.

15. Deckel nach einem der vorhergehenden Ansprüche, **dadurch gekennzeichnet, dass** in den Deckel (3) unterschiedliche Informationen eingeprägt sind.

16. Deckel nach Anspruch 16, **dadurch gekennzeichnet, dass** die Informationen in der ebenen Deckelfläche (8) angeordnet sind.

17. Deckel nach einem der vorangehenden Ansprüche, **dadurch gekennzeichnet, dass** eine innere Dichtlippe oder Dichtflanke (6) vorgesehen ist, welche sich an der Innenseite des Behälters (1) eng anzulegen vermag.

## Claims

1. Lid (3) for closing a container (1) which has a circumferential thickening (2) around its upper rim, wherein the lid (3) is thermoformed from a plastics film or is produced by injection-moulding and has a substantially downwardly directed peripheral flange (4) engaging over the thickening (2) of the container (1), wherein the peripheral flange (4) is formed in a manner inclined at least slightly towards the outside and is provided with a multiplicity of inwardly directed projections (5) which are able to engage under the thickening (2) of the container (1), wherein the projections (5) are formed in a roof-like manner as seen in section, wherein the lower of the two roof surfaces is arranged in a shallower manner than the upper roof surface, **characterized in that** a plurality of depressions (10) are provided in the lid (3) and the depth of the depressions (10) decreases towards the peripheral flange (4).

2. Lid according to Claim 1, **characterized in that** the projections (5) are arranged at a small distance from one another.

3. Lid according to either of the preceding claims, **characterized in that** the lid surface bounded by the peripheral flange (4) is recessed or flared at least slightly with respect to the container (1) at least over a part of the extent of said lid surface.

4. Lid according to Claim 3, **characterized in that** the lid surface part (7, 71) that is recessed or flared with respect to the container (1) is formed in an annular manner.

5. Lid according to Claim 4, **characterized in that** the central lid portion (9) located within the annular lid surface part (7, 71) is formed in a cup-like manner.

6. Lid according to Claim 5, **characterized in that** the cup-like central lid portion (9) is shaped towards the outside.

7. Lid according to one of the preceding claims, **characterized in that** the further lid surface (8), which is formed in a planar and annular manner, is provided between the cup-like central lid portion (9) and the annular lid surface part (7, 71).

8. Lid according to one of the preceding claims, **characterized in that** a plurality of elevations (11) are provided in the lid (3).

9. Lid according to one of the preceding claims, **characterized in that** the depressions and elevations are provided in the annular lid surface part (7, 71).

10. Lid according to one of the preceding claims, **characterized in that** the depressions (10) are arranged in a manner adjoining the planar lid surface (8).

11. Lid according to one of the preceding claims, **characterized in that** the depressions (10) have a greater width towards the planar lid surface (8) than towards the peripheral flange (4).

12. Lid according to one of Claims 8-11, **characterized in that** differently formed depressions (10) and elevations (11), which are arranged in each case in alternation, are provided.

13. Lid according to Claim 5 or 6, **characterized in that** a predetermined breaking point or aperture is provided within the base of the cup-like central lid portion (9).

14. Lid according to Claim 13, **characterized in that** the predetermined breaking point and/or aperture is formed by two intersecting lines (12) arranged in the form of a cross.

15. Lid according to one of the preceding claims, **characterized in that** different items of information are embossed into the lid (3).

16. Lid according to Claim 15, **characterized in that** the items of information are arranged in the planar lid surface (8).

17. Lid according to one of the preceding claims, **characterized in that** an inner sealing lip or sealing flank (6), which is able to rest tightly against the inner side of the container (1), is provided.

## Revendications

1. Couvercle (3) pour fermer un récipient (1), qui présente sur son bord supérieur un épaississement périphérique (2), le couvercle (3) étant embouti à partir d'une feuille en plastique ou étant fabriqué dans un procédé de moulage par injection, et présentant une bride de bord (4) orientée essentiellement vers le bas et venant en prise par le dessus avec l'épaississement (2) du récipient (1), la bride de bord (4) étant réalisée de manière inclinée au moins légèrement vers l'extérieur et étant pourvue d'une pluralité de saillies (5) orientées vers l'intérieur, lesquelles permettent une préhension par le dessous de l'épaississement (2) du récipient (1), les saillies (5) étant réalisées en forme de toit en vue en coupe, la surface de toit la plus basse des deux étant disposée plus à plat que la surface de toit supérieure, **caractérisé en ce que** plusieurs renfoncements (10) sont prévus dans le couvercle (3) et la profondeur des renfoncements (10) diminue en direction de la bride de bord (4).

2. Couvercle selon la revendication 1, **caractérisé en ce que** les saillies (5) sont disposées à faible distance les unes des autres.

3. Couvercle selon l'une quelconque des revendications précédentes, **caractérisé en ce que** la surface de couvercle limitée par la bride de bord (4) est renfoncée ou ressortie au moins légèrement par rapport au récipient (1) au moins sur une partie de son étendue.

4. Couvercle selon la revendication 3, **caractérisé en ce que** la partie de la surface du couvercle (7, 71) qui est renfoncée ou ressortie par rapport au récipient (1) est réalisée sous forme annulaire.

5. Couvercle selon la revendication 4, **caractérisé en ce que** la portion de couvercle centrale (9) située à l'intérieur de la partie de surface de couvercle annulaire (7, 71) est réalisée en forme de pot.

6. Couvercle selon la revendication 5, **caractérisé en ce que** la portion de couvercle centrale en forme de pot (9) est façonnée vers l'extérieur.

7. Couvercle selon l'une quelconque des revendications précédentes, **caractérisé en ce qu'**entre la portion de couvercle centrale en forme de pot (9) et la partie de surface de couvercle annulaire (7, 71) est prévue la surface de couvercle (8) supplémentaire réalisée sous forme plane et annulaire.

8. Couvercle selon l'une quelconque des revendications précédentes, **caractérisé en ce que** plusieurs rehaussements (11) sont prévus dans le couvercle (3).

9. Couvercle selon l'une quelconque des revendications précédentes, **caractérisé en ce que** les renfoncements ou les rehaussements sont prévus dans la partie de surface de couvercle annulaire (7, 71).

10. Couvercle selon l'une quelconque des revendications précédentes, **caractérisé en ce que** les renfoncements (10) sont disposés de manière à se raccorder à la surface de couvercle plane (8).

11. Couvercle selon l'une quelconque des revendications précédentes, **caractérisé en ce que** les renfoncements (10) présentent vers la surface de couvercle plane (8) une plus grande largeur que vers la bride de bord (4).

12. Couvercle selon l'une quelconque des revendications 8 à 11, **caractérisé en ce que** des renfoncements (10) et des rehaussements (11) de configurations différentes sont prévus, lesquels sont disposés à chaque fois en alternance.

13. Couvercle selon la revendication 5 ou 6, **caractérisé en ce qu'**une zone destinée à la rupture ou une interruption est prévue à l'intérieur du fond de la portion de couvercle centrale en forme de pot (9).

14. Couvercle selon la revendication 13, **caractérisé en ce que** la zone destinée à la rupture et/ou l'interruption sont formées par deux lignes de coupure (12) disposées en forme de croix.

15. Couvercle selon l'une quelconque des revendications précédentes, **caractérisé en ce que** différentes informations sont marquées dans le couvercle (3).

16. Couvercle selon la revendication 15, **caractérisé en ce que** les informations sont disposées dans la surface de couvercle plane (8).

17. Couvercle selon l'une quelconque des revendications précédentes, **caractérisé en ce qu'**il est prévu une lèvre d'étanchéité intérieure ou un flanc d'étanchéité (6), qui peut être appliqué(e) étroitement contre le côté intérieur du récipient (1).
